# EUROPÄISCHE PATENTSCHRIFT

(11) **EP 1 408 158 B1**
(45) Veröffentlichungstag und Bekanntmachung des Hinweises auf die Patenterteilung: **27.12.2006**
(21) Anmeldenummer: 03022377.0
(22) Anmeldetag: 06.10.2003
(51) Int. Cl.: E01C 23/088

(54) **Abstreif- und Sammelschild für Oberflächenfräsmaschinen**
Collecting mouldboard for surface milling machines
Lame collectionneuse pour une fraise pour le traitement d'une surface

(30) Priorität: 11.10.2002 DE 10247579
(43) Veröffentlichungstag der Anmeldung: 14.04.2004
(73) Patentinhaber: WIRTGEN GmbH, 53578 Windhagen (DE)
(72) Erfinder: Holl, Bernd, 53577 Neustadt (DE); Hähn, Günther, Dr., 53639 Königswinter (DE); Ley, Herbert, 53562 St. Katharinen (DE)
(74) Vertreter: Dallmeyer, Georg

(56) Entgegenhaltungen:
- EP-A- 0 694 651
- DE-C- 3 823 480
- US-A- 4 186 968
- US-A- 5 441 361

## Beschreibung

Die Erfindung betrifft eine selbstfahrende Baumaschine, insbesondere eine Straßenfräsmaschine, eine Abstreifeinrichtung für Fräswalzen an einer Baumaschine, sowie ein Verfahren nach dem Oberbegriff der Ansprüche 1 bzw. 16.

Es sind Straßenfräsmaschinen bekannt, bei denen innerhalb einer maximalen Fräsbreite Fräswalzen unterschiedlicher Fräsbreite einsetzbar sind. In Fahrtrichtung vor oder hinter der Fräswalze befindet sich eine Transporteinrichtung zum Befördern des abgefrästen Materials. In Fahrtrichtung hinter der Fräswalze ist ein Sammelschild höhenverstellbar angeordnet, das über die von der Fräswalze abgefräste Oberfläche gleiten und diese Oberfläche von verbliebenem abgefrästen Material säubern kann.

Insbesondere bei Straßenfräsmaschinen, die ein schnelles Auswechseln von Fräswalzen unterschiedlicher Fräsbreite zulassen, ist es wünschenswert, dass das Sammelschild an die jeweils benötigte Fräsbreite schnell anpassbar ist.

Das Sammelschild wird benötigt, um abgefrästes Material, das sich in Fahrtrichtung hinter der Fräswalze ansammelt, von der abgefrästen Oberfläche abzuschaben, und eine weitestgehend saubere abgefräste Fläche zu hinterlassen. Das hinter der Fräswalze angesammelte Material wird dabei erneut der Fräswalze zugeführt, bis es von der Transporteinrichtung aufgenommen und abtransportiert wird.

Aus der DE 38 23 480 C ist ein segmentiertes Sammelschild bekannt, bei dem die einzelnen Segmente separat höhenverstellbar angeordnet sind, um sich an unterschiedliche Fräsbreiten verschiedener Fräswalzen anzupassen. Die Segmente sind dabei in einer Reihe nebeneinander angeordnet. Nachteilig ist dabei, dass durch die festgelegte Breite der Segmente nur Fräswalzen mit einer der Segmentierung der Segmente entsprechenden Breite einsetzbar sind. Desweiteren ist durch die Segmentierung die Position der Fräswalze festgelegt.

Der Erfindung liegt daher die Aufgabe zugrunde, eine selbstfahrende Baumaschine, insbesondere Straßenfräsmaschine, eine Abstreifeinrichtung, sowie ein Verfahren zu schaffen, mit denen flexibel, kostengünstig und mit geringem Montageaufwand eine Anpassung an die Fräswalzenbreite möglich ist.

Zur Lösung dieser Aufgabe dienen die Merkmale der Ansprüche 1 bzw. 16.

Die Erfindung sieht in vorteilhafter Weise vor, dass ein erstes Sammelschild die maximale Fräsbreite überdeckt, und dass eine relativ zu dem ersten Sammelschild höhenverstellbare Befestigungseinrichtung für mindestens ein der jeweils eingesetzten Fräswalze oder Fräswalzen angepasstes zweites Sammelschild vorgesehen ist.

Das zweite Sammelschild ist mit Hilfe der Befestigungseinrichtung in einer der jeweiligen Fräswalze entsprechenden Position innerhalb der Breite des ersten Sammelschildes positionierbar.

Das zweite Sammelschild wird beim Auswechseln der Fräswalze an der Befestigungseinrichtung positioniert oder montiert. Im Falle von zwei mit Abstand voneinander angeordneten Fräswalzen werden entweder zwei Sammelschilder an der Befestigungseinrichtung positioniert oder ein einheitliches zweites Sammelschild, das an die von beiden Fräswalzen erzeugte Fräskontur angepasst ist. Ein derartiges zweites Sammelschild ist beispielsweise beim Fräsen beiderseits von Schienen einsetzbar.

Die Erfindung ermöglicht es in vorteilhafter Weise, dass das erste Sammelschild auf der zu fräsenden Oberfläche gleiten kann, während das zweite Sammelschild auf der abgefrästen Oberfläche gleitet. Dadurch, dass die Befestigungseinrichtung unabhängig von dem ersten Sammelschild höhenverstellbar ist, ist die Abstreifeinrichtung auch in den Fällen einsetzbar, in denen mit einer variierenden Frästiefe gearbeitet wird. In diesem Fall liegt das erste Sammelschild auf der zu fräsenden Oberfläche auf oder weist einen vorbestimmten Abstand zu dieser auf, während das zweite Sammelschild entsprechend der variierenden Frästiefe mit Hilfe der Befestigungseinrichtung an die jeweilige Frästiefe anpassbar ist.

Die erfindungsgemäße Abstreifeinrichtung kann daher auch in der Weise genutzt werden, dass das erste Sammelschild einen Abstand zu der zu fräsenden Oberfläche aufweist, während das zweite Sammelschild auf der abgefrästen Oberfläche aufliegt. In diesem Fall wird ein Teil des abgefrästen Materials neben der abgefrästen Oberfläche abgelegt.

Ganz besonders vorteilhaft ist, dass mit geringem Montageaufwand die Abstreifeinrichtung an die jeweils eingesetzte Fräswalze unterschiedlicher Fräsbreite, unterschiedlicher Fräswalzenkontur und unterschiedlicher Fräswalzenposition angepasst werden kann, wobei lediglich das zweite Sammelschild ausgewechselt werden muss.

Die Befestigungseinrichtung ist vorzugsweise in Fahrtrichtung hinter dem ersten Sammelschild angeordnet.

Die Profilform des zweiten Sammelschildes ist der Fräswalzenprofilform angepasst. Auf diese Weise kann das zweite Sammelschild auch für Fräswalzen mit nicht kreiszylindrischer Form eingesetzt werden, z.B. mit einer im Querschnitt V-förmigen Fräsnut.

Die Befestigungseinrichtung erstreckt sich vorzugsweise über die gesamte maximale Fräsbreite und ist parallel zu und/oder in Fahrtrichtung hinter dem ersten Sammelschild angeordnet. Dadurch, dass sich die Befestigungseinrichtung über die gesamte Breite des ersten Sammelschildes erstreckt, ist eine Positionierung oder Montage des zweiten Sammelschildes an einer beliebigen Stelle innerhalb der Breite des ersten Sammelschildes möglich.

Bei einem bevorzugten Ausführungsbeispiel ist vorgesehen, dass die Befestigungseinrichtung ein zweites Sammelschild trägt, das sich ebenfalls über die gesamte Fräsbreite erstreckt. Bei Einsatz einer Fräswalze mit maximaler Fräsbreite besteht dadurch die Möglichkeit, die Abstreifeinrichtung mit dem ersten Sammelschild und dem zweiten Sammelschild als zweites Sammelschild zu verwenden und beide Sammelschilder auf die abgefräste Oberfläche aufzusetzen. Dabei kann das erste Sammelschild mit einem geringeren Anpressdruck betrieben werden. Dadurch, dass die abgefräste Oberfläche doppelt abgezogen wird, lässt sich ein höherer Sauberkeitsgrad erreichen.

Die unteren und/oder seitlichen Kanten des zweiten Sammelschildes, sowie die Unterkanten des ersten Sammelschildes weisen Verschleißleisten auf. Die Verschleißleisten sind auswechselbar und bestehen vorzugsweise aus verschleißfesten Hartmetallen.

Das relativ zu dem ersten Sammelschild höhenverstellbare zweite Sammelschild ist entlang einer Führung parallel zu und/oder auf dem ersten Sammelschild verfahrbar. Beispielsweise kann das zweite Sammelschild entlang einer im wesentlichen vertikalen Schienenführung auf dem ersten Sammelschild oder unabhängig von dem ersten Sammelschild in einer seitlichen Führung parallel zu dem ersten Sammelschild verfahrbar sein. Das erste Sammelschild und das zweite Sammelschild können geringfügig gegen die Fahrtrichtung schräggestellt sein.

Das zweite Sammelschild kann mindestens eine Öffnung zur definierten Ablage des abgefrästen Materials aufweisen. Die Öffnung besteht aus einer nach unten offenen Aussparung, mit deren Hilfe gezielt abgefrästes Material in Streifenform auf der und/oder neben der abgefrästen Oberfläche abgelegt werden kann. Wenn abgefrästes Material neben der abgefrästen Oberfläche abgelegt werden soll, kann das zweite Sammelschild einen seitlich abstehenden Abschnitt aufweisen, der zur Ablage des abgefrästen Materials einen Abstand von der zu fräsenden Oberfläche aufweist. Die Kontur des zweiten Sammelschilds kann generell frei gewählt werden, so dass aufgrund der schnellen Austauschbarkeit des zweiten Sammelschildes eine schnelle Anpassung an unterschiedliche Aufgabenstellungen erfolgen kann.

Das erste Sammelschild kann Verschleißleisten mit gerundeten unteren Kanten und/oder das zweite Sammelschild kann Verschleißkanten mit im wesentlichen scharfen unteren Kanten aufweisen.

Bei einer Ausführungsform kann vorgesehen sein, dass die Abstreifeinrichtung in Fahrtrichtung hinter der Fräswalze eine Fördereinrichtung, vorzugsweise gelenkig, aufnimmt.

Hierzu kann vorgesehen sein, dass die Fördereinrichtung an der Befestigungseinrichtung in Fahrtrichtung hinter der Walze gelenkig befestigt ist. Es ist somit offensichtlich, dass die Erfindung auch bei einer Straßenfräsmaschine in Hinterladerbauform einsetzbar ist.

Das erste Sammelschild und/oder die Befestigungseinrichtung weist eine Durchtrittsöffnung für den Auswurf des abgefrästen Materials auf die Fördereinrichtung auf.

Die Fördereinrichtung kann sowohl um eine horizontale, als auch eine im Wesentlichen vertikale Achse schwenkbar an der Befestigungseinrichtung angelenkt sein.

Die Unterkante der Durchtrittsöffnungen ist relativ zu der Fördereinrichtung unabhängig von der eingestellten Frästiefe.

Nach einem erfindungsgemäßen Verfahren ist vorgesehen, dass zum Abstreifen der gefrästen Oberfläche mit konstanter oder variierender Frästiefe ein zweites Sammelschild verwendet wird, das mit Hilfe einer relativ zu dem ersten Sammelschild höhenverstellbaren Befestigungseinrichtung innerhalb der Breite des ersten Sammelschildes, entsprechend der Lage der jeweils eingesetzten Fräswalze positioniert wird.

Im folgenden wird unter Bezugnahme auf die Zeichnungen Ausführungsbeispiele der Erfindung näher erläutert.

Es zeigen:
- Fig. 1: eine erfindungsgemäße Frontlader-Straßenfräsmaschine,
- Fig. 2: die erfindungsgemäße Abstreifeinrichtung hinter einer Fräswalze,
- Fig. 3a bis 3 e: das erfindungsgemäße erste Sammelschild mit unterschiedlichen der Fräswalzenbreite angepassten zweiten Sammelschildern,
- Fig. 4: eine Position des zweiten Sammelschildes bei linksbündiger Anordnung der Fräswalze,
- Fig. 5: eine mögliche Anordnung des zweiten Sammelschildes beim Fräsen mit maximaler Fräsbreite,
- Fig. 6: eine erfindungsgemäße Hecklader-Straßenfräsmaschine,
- Fig. 7: eine der Figur 2 entsprechende schematische Darstellung des zweiten Sammelschildes bei einer Hinterlader-Straßenfräsmaschine,
- Fig. 8 und Fig. 9: den Fig. 4 und 5 entsprechende Darstellungen der zweiten Sammelschildes einer Hinterlader-Straßenfräsmaschine,
- Fig. 10: eine Aufhängung einer Fördereinrichtung an dem erfindungsgemäßen zweiten Sammelschild, und
- Fig. 11: eine Sicht aus dem Walzenkasten auf das erste Sammelschild der Abstreifeinrichtung bei einem Ausführungsbeispiel der Abstreifeinrichtung für eine Hinterlader-Straßenfräsmaschine.

Fig. 1 zeigt die Anwendung der Erfindung bei einer Frontlader-Straßenfräsmaschine. Derartige Straßenfräsmaschinen 1 können mit einem Fräswalzenschnellwechselsystem versehen sein, mit dem ein Wechseln der Fräswalze 2 mit geringem Zeit- und Montageaufwand möglich ist. Dadurch können mit derselben Straßenfräsmaschine unterschiedliche Aufträge abgearbeitet werden.

Die selbstfahrende Straßenfräsmaschine 1 ist in Fig. 1 mit Rädern ausgestattet, kann aber selbstverständlich auch von Kettenlaufwerken, wie sie in Fig. 2 gezeigt sind, getragen werden.

Die Fräswalze 2 ist bei dem Ausführungsbeispiel der Straßenfräsmaschine 1 gemäß Fig. 1 am hinteren Ende der Maschine angeordnet und von einem Walzenkasten 4 umgeben. An dem in Fahrtrichtung hinteren Ende des Walzenkastens 4 ist eine höhenverstellbare Abstreifeinrichtung 6 angeordnet, die ein erstes Sammelschild 10 aufweist, das die maximale Fräsbreite der breitesten Fräswalze 2 überdeckt und beispielsweise in einem Portal 12 des Maschinenrahmens 14 höhenverstellbar geführt ist. An dem ersten Sammelschild 10 oder an dem Portal 12 des Maschinenrahmens 14 ist, wie am besten aus Fig. 2 hervorgeht, eine schildförmige Befestigungseinrichtung 16 für ein zweites Sammelschild 20 parallel zu dem ersten Sammelschild 10 höhenverstellbar geführt.

Die Befestigungseinrichtung 16 ist wegen der besseren Zugänglichkeit in Fahrtrichtung vorzugsweise hinter dem ersten Sammelschild 10 angeordnet, und zwar desweiteren vorzugsweise so, dass es parallel zu dem ersten Sammelschild 10 mit Hilfe einer Kolben-Zylindereinheit 24 auf- und abbewegbar ist.

Das erste Sammelschild 10 ist seinerseits über eine Kolben-Zylindereinheit 22 relativ zu dem Maschinenrahmen 14 bzw. relativ zu dem Portal 12 oder relativ zu einem Walzenkasten der Fräswalze 2 auf- und abbewegbar.

Hierbei ist vorzugsweise vorgesehen, dass das erste Sammelschild 10 in seitlichen Längsführungen des Portals 12 geführt ist.

Die Befestigungseinrichtung 16 kann ebenfalls in einer Längsführung des Portals 12 geführt sein oder wie in den Ausführungsbeispielen der Fign. 2 bis 5 gezeigt, entlang einer Schienenführung 26 auf dem ersten Sammelschild 10 mit Hilfe der Kolben-Zylindereinheit 24 verfahrbar sein.

Wie aus Fig. 2 ersichtlich, erstreckt sich die Befestigungseinrichtung 16 vorzugsweise über nahezu die gesamte Breite des ersten Sammelschildes 10.

Die Halterungen der Schienenführung 26 bestehen aus Befestigungsschrauben, die durch einen Nutenstein 30 und eine Nut 32 hindurchgeführt sind und in dem ersten Sammelschild 10 verschraubbar sind.

Das zweite Sammelschild 20 ist hinsichtlich Breite und Kontur der Außenkontur der Fräswalze 2 angepasst. Im Falle einer kreiszylindrischen Fräswalze 2, wie in den Fign. dargestellt, ist die Unterkante des zweiten Sammelschildes 20 geradlinig und parallel zur Achse der Fräswalze 2. Entsprechend verläuft die Unterkante beispielsweise bei einer tonnenförmigen Fräswalze 2 bogenförmig.

Die Befestigungseinrichtung 16 weist eine Vielzahl von Bohrungen 28 auf, die es ermöglichen, mit Hilfe von Befestigungsschrauben und Durchgangslöchern 29 des zweiten Sammelschildes 20 das zweite Sammelschild an verschiedenen Positionen, vorzugsweise rechtsbündig oder auch linksbündig aber auch in Zwischenpositionen zu befestigen.

Wie aus den Fign. 3a bis 3e ersichtlich können unterschiedliche zweite Sammelschilder 20 an der Befestigungseinrichtung 16 befestigt werden, wobei diese in einfacher Weise und in kurzer Zeit an der Befestigungseinrichtung 16 befestigt werden können, wenn ein Fräswalzenwechsel erfolgt.

Wie aus den Fign. 4 und 5 hervorgeht, ist eine unterschiedliche Anordnung eines zweiten Sammelschildes 20 gleicher Breite an der schildförmigen Befestigungseinrichtung 16 möglich.

An der Unterkante des zweite Sammelschildes 20 kann eine zur abgefrästen Oberfläche 3 hin offene Aussparung vorgesehen sein, um gezielt einen Streifen abgefrästes Material auf der abgefrästen Oberfläche 3 zur weiteren Verwendung abzulegen.

Desweiteren kann die Abstreifeinrichtung, wie in Fig. 5 gezeigt, auch in einer Position eingesetzt werden, bei der nur das erste Sammelschild 10 mit der abgefrästen Oberfläche in Kontakt ist, wenn eine Fräswalze mit maximaler Fräsbreite eingesetzt ist.

Die Abstreifeinrichtung ermöglicht auch eine Betriebsweise, bei der das erste Sammelschild 10 nicht auf der zu fräsenden Oberfläche aufliegt, sondern mit Abstand von dieser gehalten ist, während die Befestigungseinrichtung 16 mit dem zweiten Sammelschild 20 heruntergefahren ist, derart, dass die Unterkante des zweiten Sammelschilds 20 auf der abgefrästen Oberfläche 3 gleitet. In diesem Fall ist eine Materialablage seitlich neben dem Fräsbereich möglich, wobei durch den Abstand der Unterkante des ersten Sammelschildes 10 zu der ungefrästen Oberfläche die Menge des abgelegten Materials einstellbar ist.

Die Abstreifeinrichtung kann schließlich bei Ausnutzung der vollen Fräsbreite auch mit einem zweiten Sammelschild 20 mit der maximalen Fräsbreite betrieben werden, wobei dann die abgefräste Oberfläche 3 sowohl von dem ersten Sammelschild 10 als auch von dem zweiten Sammelschild gleicher Breite abgezogen werden kann, um einen höheren Säuberungsgrad zu erzielen (Fig. 3a).

Wie aus den Fign. 2 und 11 ersichtlich weisen die Unterkante sowie die Seitenkanten des zweiten Sammelschilds 20 Verschleißleisten 34,36 auf, die auswechselbar sind.

Auch die Unterkanten und Seitenkanten des ersten Sammelschildes 10 sind mit Verschleißleisten (in den Zeichnungen nicht dargestellt) versehen.

Im Falle des Einsatzes des ersten Sammelschildes 10 und eines zweiten Sammelschildes 20 nahezu gleicher Breite können unterschiedliche Verschleißleisten an den Unterkanten des ersten Sammelschildes 10 und an den Unterkanten des zweiten Sammelschildes 20 vorgesehen sein. Bei doppeltem Überstreichen der abgefrästen Oberfläche 3 kann die Verschleißleiste des ersten Sammelschildes 10 gerundete Kanten aufweisen, während die untere Verschleißleiste 34 des zweiten Sammelschilds 20 mit scharfkantigen Kanten versehen sein. In diesem Fall kann mit dem ersten Sammelschild 10 mit verringertem Anpressdruck gegen die abgefräste Oberfläche 3 eine Grobreinigung erfolgen, während das zweite Sammelschild 20 mit einem erhöhten Anpressdruck arbeiten kann.

Die beschriebene Abstreifeinrichtung 6 ist in gleicher Weise auch bei einer Hinterlader-Straßenfräsmaschine anwendbar, wie sie prinzipiell in Figur 6 dargestellt ist.

Hierzu ist es lediglich erforderlich, das erste Sammelschild 10 und/oder die Befestigungseinrichtung 16 mit entsprechenden Aussparungen oder Durchtrittsöffnungen 44, 50 zu versehen, wie dies beispielsweise in den Figuren 7 bis 9 dargestellt ist.

Eine derartige Abstreifeinrichtung 6 kann eine Stützeinrichtung 42 für eine Fördereinrichtung 40 aufweisen, die beispielsweise beidseitig mit Haken 18 versehen ist, um auf beiden Seiten der Fördereinrichtung 40 einen Lagerbolzen aufnehmen zu können. Die Fördereinrichtung 40 ist demzufolge wie aus Figur 10 ersichtlich an den der Straßenfräsmaschine zugewandten Ende um eine horizontale Achse gelenkig mit der Abstreifeinrichtung verbunden. Desweiteren kann die Stützeinrichtung 42 über eine Schwenkeinrichtung 46 um eine im Wesentlichen vertikale Achse verschwenkt werden, um die Fördereinrichtung 40 seitlich verschwenken zu können.

Die Befestigungseinrichtung 16 kann über zwei Kolbenzylindereinheiten 24, die an dem Portal 12 oder an dem Maschinenrahmen angelenkt sind, angehoben oder gesenkt werden, während das erste Sammelschild 10 mit der in Fig. 10 ersichtlichen Kolbenzylindereinheit 22 relativ zu der Befestigungseinrichtung 16 auf und ab bewegt werden kann.

## Patentansprüche

1. Baumaschine, insbesondere Straßenfräsmaschine (1), bei der innerhalb einer maximalen Fräsbreite Fräswalzen (2) unterschiedlicher Fräsbreite einsetzbar sind, mit mindestens einem in Fahrtrichtung hinter der Fräswalze (2) höhenverstellbar angeordneten ersten Sammelschild (10), das über die von der mindestens einen Fräswalze (2) abgefräste oder abzufräsender Oberfläche (3) gleiten kann,
**dadurch gekennzeichnet,**
- **dass** das erste Sammelschild (10) die maximale Fräsbreite überdeckt, und
- **dass** eine relativ zu dem ersten Sammelschild (10) höhenverstellbare Befestigungseinrichtung (16) für mindestens ein der jeweils eingesetzten mindestens einen Fräswalze (2) angepasstes zweites Sammelschild (20) vorgesehen ist,
wobei das zweite Sammelschild (20) mit Hilfe der Befestigungseinrichtung (16) in einer der Fräswalze (2) entsprechenden Position innerhalb der Breite des ersten Sammelschildes (10) positionierbar ist.

2. Baumaschine nach Anspruch 1, **dadurch gekennzeichnet, dass** die Befestigungseinrichtung (16) in Fahrtrichtung hinter dem ersten Sammelschild (10) angeordnet ist.

3. Baumaschine nach Anspruch 1 oder 2, **dadurch gekennzeichnet, dass** die Profilform des zweiten Sammelschildes (20) der Fräswalzenprofilform angepasst ist.

4. Baumaschine nach einem der Ansprüche 1 bis 3 , **dadurch gekennzeichnet, dass** die Befestigungseinrichtung (16) sich über die maximale Fräsbreite erstreckt und parallel zu dem ersten Sammelschild (10) angeordnet ist.

5. Baumaschine nach Anspruch 4, **dadurch gekennzeichnet, dass** die Befestigungseinrichtung (16) an dem ersten Sammelschild (10) höhenverstellbar angeordnet ist.

6. Baumaschine nach Anspruch 4, **dadurch gekennzeichnet, dass** das erste Sammelschild (10) an der Befestigungseinrichtung (16) höhenverstellbar angeordnet ist.

7. Baumaschine nach einem der Ansprüche 1 bis 6, **dadurch gekennzeichnet, dass** die unteren und/oder seitlichen Kanten des zweite Sarrimelschildes (20) sowie des ersten Sammelschildes (10) Verschleißleisten (34,36) aufweisen.

8. Baumaschine nach einem der Ansprüche 1 bis 7, **dadurch gekennzeichnet, dass** die Befestigungseinrichtung (16) entlang einer Führung parallel zu und/oder auf dem ersten Sammelschild (10) verfahrbar ist.

9. Baumaschine nach einem der Ansprüche 1 bis 8, **dadurch gekennzeichnet, dass** das zweite Sammelschild (20) an der Unterkante mindestens eine nach unten hin offene Aussparung zur definierten Ablage des abgefrästen Materials aufweist.

10. Baumaschine nach einem der Ansprüche 5 bis 9, **dadurch gekennzeichnet, dass** das erste Sammelschild (10) Verschleißleisten (34,36) mit gerundeten unteren Kanten und/oder das zweite Sammelschild (20) Verschleißkanten (34,36) mit scharfen Kanten aufweist.

11. Baumaschine nach einem der Ansprüche 1 bis 10, **dadurch gekennzeichnet, dass** das zweite Sammelschild (20) sich über die gesamte Breite des ersten Sammelschildes (10) erstreckt.

12. Baumaschine nach einem der Ansprüche 1 bis 11, **dadurch gekennzeichnet, dass** in Fahrtrichtung hinter der Fräswalze (2) eine Fördereinrichtung (40) gelenkig befestigt ist.

13. Baumaschine nach Anspruch 12, **dadurch gekennzeichnet, dass** das erste Sammelschild (10) und/oder die Befestigungseinrichtung (16) eine Durchtrittsöffnung (44, 50) für den Auswurf des abgefrästen Materials auf die Fördereinrichtung (40) aufweist.

14. Baumaschine nach einem der Ansprüche 12 oder 13, **dadurch gekennzeichnet, dass** die Fördereinrichtung (40) sowohl um eine horizontale als auch eine im wesentlichen vertikale Achse schwenkbar angelenkt ist.

15. Baumaschine nach einem der Ansprüche 13 oder 14, **dadurch gekennzeichnet, dass** die Unterkante der Durchtrittsöffnung (50) relativ zu der Fördereinrichtung (40) stets auf der gleichen Höhe unabhängig von der eingestellten Frästiefe verbleibt.

16. Verfahren zum Abstreifen von verbliebenem abgefrästen Material hinter einer Fräswalze (2) einer Baumaschine, insbesondere einer Straßenfräsmaschine, bei der innerhalb einer maximalen Fräsbreite Fräswalzen (2) unterschiedlicher Fräsbreite einsetzbar sind, durch Abstreifen der abgefrästen Oberfläche (3) mit mindestens einem in Fahrtrichtung hinter der Fräswalze (2) höhenverstellbar angeordneten ersten Sammelschild (10),
**dadurch gekennzeichnet,**
**dass** zum Abstreifen der gefrästen Oberfläche (3) mit konstanter oder variierender Frästiefe ein zweites Sammelschild (20) verwendet wird, das mit Hilfe einer relativ zu dem ersten Sammelschild (10) höhenverstellbaren Befestigungseinrichtung (16) innerhalb der Breite des ersten Sammelschildes (10), entsprechend der Lage der jeweils eingesetzten Fräswalze (2) positioniert wird.

17. Verfahren nach Anspruch 16, **dadurch gekennzeichnet, dass** ein erstes Sammelschild (10) und/oder eine Befestigungseinrichtung (16) mit einer Durchtrittsöffnung (44, 50) verwendet wird, um das abgelöste Material auf eine in Fahrtrichtung hinter der Fräswalze (2) angeordnete Fördereinrichtung (40) abzuwerfen.

## Claims

1. A construction machine, particularly a road milling machine (1), where milling rolls (2) of different milling widths are usable within a maximum milling width, comprising at least one first stripping blade (10) arranged behind the milling roll (2) in the traveling direction so as to be adjustable in height, said stripping blade being able to glide over the surface (3) milled or to be milled by the at least one milling roll (2),
**characterized in**
- **that** the first stripping blade (10) covers the maximum milling width, and
- **that** a mounting means (16) for at least one second stripping blade (20) adapted to the at least one milling roll (2) respectively used, which is adjustable in height relative to the first stripping blade (10), is provided, the second stripping blade (20) being able to be positioned, by means of the mounting means (16), in a position corresponding to the milling roll (2) within the width of the first stripping blade (10).

2. The construction machine according to claim 1, **characterized in that** the mounting means (16) is arranged behind the first stripping blade (10) in the traveling direction.

3. The construction machine according to claim 1 or 2, **characterized in that** the profile shape of the second stripping blade (20) is adapted to the milling roll profile shape.

4. The construction machine according to one of claims 1 to 3, **characterized in that** the mounting means (16) extends over the maximum milling width and is arranged in parallel with the first stripping blade (10).

5. The construction machine according to claim 4, **characterized in that** the mounting means (16) is arranged at the first stripping blade (10) so as to be adjustable in height.

6. The construction machine according to claim 4, **characterized in that** the first stripping blade (10) is arranged at the mounting means (16) so as to be adjustable in height.

7. The construction machine according to one of claims 1 to 6, **characterized in that** the lower and/or lateral edges of both the second stripping blade (20) and the first stripping blade (10) comprise wear strips (34,36).

8. The construction machine according to one of claims 1 to 7, **characterized in that** the mounting means (16) is displaceable along a guide parallel to and/or on the first stripping blade (10).

9. The construction machine according to one of claims 1 to 8, **characterized in that** the second stripping blade (20) comprises, at its lower edge, at least one recess downwardly open, for the defined deposition of the milled-off material.

10. The construction machine according to one of claims 5 to 9, **characterized in that** the first stripping blade (10) comprises wear strips (34,36) with rounded lower edges and/or the second stripping blade (20) comprises wear edges (34,36) with sharp edges.

11. The construction machine according to one of claims 1 to 10, **characterized in that** the second stripping blade (20) extends over the whole width of the first stripping blade (10).

12. The construction machine according to one of claims 1 to 11, **characterized in that** a transporting means (40) is articulately mounted behind the milling roll (2) in traveling direction.

13. The construction machine according to claim 12, **characterized in that** the first stripping blade (10) and/or the mounting means (16) comprise a passage opening (44,50) for the ejection of the milled-off material onto the transporting means (40).

14. The construction machine according to one of claims 12 or 13, **characterized in that** the transporting means (40) is articulately connected so as to be pivoted about a horizontal as well as a substantially vertical axis.

15. The construction machine according to one of claims 13 or 14, **characterized in that** the lower edge of the passage opening (50) always remains at the same level relative to the transporting means (40) independent of the set milling depth.

16. A method for stripping remaining milled-off material behind a milling roll (2) of a construction machine, in particular a road milling machine, where milling rolls (2) of different milling widths are usable within a maximum milling width, by stripping the milled surface (3) by at least one first stripping blade (10) arranged behind the milling roll (2) in traveling direction so as to be adjustable in height,
**characterized in**
**that** for stripping the milled surface (3) at a constant or varying milling depth, a second stripping blade (20) is used which is positioned, within the width of the first stripping blade (10), corresponding to the position of the respectively used milling roll (2) by means of a mounting means (16) adjustable in height relative to the first stripping blade (10).

17. The method according to claim 16, **characterized in that** a first stripping blade (10) and/or a mounting means (16) with a passage opening (44,50) is used to drop the removed material onto a transporting means (40) arranged behind the milling roll (2) in traveling direction.

## Revendications

1. Machine de chantier, en particulier machine de fraisage de chaussées (1), dans laquelle peuvent être installés des rouleaux de fraisage (2) de différentes largeurs de fraisage à l'intérieur d'une largeur de fraisage maximale, ladite machine comprenant au moins une première lame de collecte (10) qui est placée en arrière du rouleau de fraisage (2), selon le sens de progression, de façon réglable en hauteur et qui peut glisser sur la surface (3) à fraiser ou fraisée par l'au moins un rouleau de fraisage (2),
**caractérisée en ce que**
- la première lame de collecte (10) couvre la largeur de fraisage maximale, et
- un dispositif de fixation (16), réglable en hauteur par rapport à la première lame de collecte (10), est prévu pour au moins une deuxième lame de collecte (20) adaptée à l'au moins un rouleau de fraisage (2) respectivement installé, la deuxième lame de collecte (20) pouvant être positionnée dans la largeur de la première lame de collecte (10), dans une position correspondant au rouleau de fraisage (2), à l'aide du dispositif de fixation (16).

2. Machine de chantier selon la revendication 1, **caractérisée en ce que** le dispositif de fixation (16) est placé en arrière de la première lame de collecte (10) selon le sens de progression.

3. Machine de chantier selon la revendication 1 ou 2, **caractérisée en ce que** la forme profilée de la deuxième lame de collecte (20) est adaptée à la forme profilée du rouleau de fraisage.

4. Machine de chantier selon l'une des revendications 1 à 3, **caractérisée en ce que** le dispositif de fixation (16) s'étend sur la largeur de fraisage maximale et est disposé parallèlement à la première lame de collecte (10).

5. Machine de chantier selon la revendication 4, **caractérisée en ce que** le dispositif de fixation (16) est disposé sur la première lame de collecte (10) de façon réglable en hauteur.

6. Machine de chantier selon la revendication 4, **caractérisée en ce que** la première lame de collecte (10) est disposée sur le dispositif de fixation (16) de façon réglable en hauteur.

7. Machine de chantier selon l'une des revendications 1 à 6, **caractérisée en ce que** les bords inférieur et/ou latéraux de la deuxième lame de collecte (20) et de la première lame de collecte (10) comportent des bandes d'usure (34, 36).

8. Machine de chantier selon l'une des revendications 1 à 7, **caractérisée en ce que** le dispositif de fixation (16) est apte à se déplacer le long d'un guide parallèlement à la première lame de collecte (10) et/ou sur celle-ci.

9. Machine de chantier selon l'une des revendications 1 à 8, **caractérisée en ce que** la deuxième lame de collecte (20) comporte au niveau du bord inférieur au moins un évidement ouvert vers le bas pour le dépôt défini du matériau fraisé.

10. Machine de chantier selon l'une des revendications 5 à 9, **caractérisée en ce que** la première lame de collecte (10) comporte des bandes d'usure (34, 36) à bord inférieur arrondi et/ou la deuxième lame de collecte (20) comporte des bandes d'usure (34, 36) à arêtes vives.

11. Machine de chantier selon l'une des revendications 1 à 10, **caractérisée en ce que** la deuxième lame de collecte (20) s'étend sur toute la largeur de la première lame de collecte (10).

12. Machine de chantier selon l'une des revendications 1 à 11, **caractérisée en ce qu'**un dispositif de transport (40) est fixé de façon articulée en arrière du rouleau de fraisage (2) selon le sens de progression.

13. Machine de chantier selon la revendication 12, **caractérisée en ce que** la première lame de collecte (10) et/ou le dispositif de fixation (16) comporte une ouverture de passage (44, 50) pour l'éjection du matériau fraisé sur le dispositif de transport (40).

14. Machine de chantier selon l'une des revendications 12 ou 13, **caractérisée en ce que** le dispositif de transport (40) est articulé de façon à pouvoir pivoter aussi bien autour d'un axe horizontal qu'autour d'un axe sensiblement vertical.

15. Machine de chantier selon l'une des revendications 13 ou 14, **caractérisée en ce que** le bord inférieur de l'ouverture de passage (50) reste toujours à la même hauteur, par rapport au dispositif de transport (40), indépendamment de la profondeur de fraisage réglée.

16. Procédé d'enlèvement par raclage de matériau fraisé résiduel en arrière d'un rouleau de fraisage (2) d'une machine de travaux publics, en particulier d'une machine de fraisage de chaussées, selon lequel des rouleaux de fraisage (2) de différentes largeurs de fraisage sont installés à l'intérieur d'une largeur de fraisage maximale, ledit procédé consistant à racler la surface fraisée (3) avec au moins une première lame de collecte (10) disposée en arrière du rouleau de fraisage (2), selon le sens de progression, de façon réglable en hauteur,
**caractérisé en ce que**
pour racler la surface fraisée (3) à une profondeur de fraisage constante ou variable, on utilise une deuxième lame de collecte (20) qui est positionnée dans la largeur de la première lame de collecte (10), en correspondance de la position du rouleau de fraisage (2) respectivement utilisé, à l'aide d'un dispositif de fixation (16) pouvant être réglé en hauteur par rapport à la première lame de collecte (10).

17. Procédé selon la revendication 16, **caractérisé en ce que** l'on utilise une première lame de collecte (10) et/ou un dispositif de fixation (16) comportant une ouverture de passage (44, 50) pour éjecter le matériau détaché sur un dispositif de transport (40) disposé en arrière du rouleau de fraisage (2) selon le sens de progression.
